# EUROPÄISCHE PATENTSCHRIFT

(11) **EP 0 182 384 B1**
(45) Veröffentlichungstag und Bekanntmachung des Hinweises auf die Patenterteilung: **19.11.1987**
(21) Anmeldenummer: 85114853.6
(22) Anmeldetag: 22.11.1985
(51) Int. Cl.: B31B 21/00, B65G 17/46, B65H 31/28, B65H 29/16

(54) **Vorrichtung zum Stapeln von flachen Gegenständen, vorzugsweise Beuteln aus Kunststoffolie**
Device for stacking flat objects, preferably bags made from a plastic web
Dispositif pour empiler des articles plats, de préférence des sacs fabriqués à partir d'une feuille de matière plastique

(30) Priorität: 23.11.1984 DE 3442851; 20.02.1985 DE 3505858
(43) Veröffentlichungstag der Anmeldung: 28.05.1986
(73) Patentinhaber: Windmöller & Hölscher, D-49525 Lengerich (DE)
(72) Erfinder: Achelpohl, Fritz, Ing. grad., D-4540 Lengerich (DE); Mundus, Friedhelm, Dipl.-Ing., D-4540 Lengerich (DE); Krutemeier, Werner, Dipl.-Ing., D-4972 Löhne 1 (DE)
(74) Vertreter: Gossel, Hans K., Dipl.-Ing.

## Beschreibung

Die Erfindung betrifft eine Vorrichtung zum Stapeln von vorzugsweise mit Positionierlöchern versehenen flachen Gegenständen, vorzugsweise von von einer Kunststoffschlauch- oder -halbschlauchbahn abgeschweissten Beuteln, die vorzugsweise von einem sogenannten Wicketer mit um eine Achse rotierenden, paarweise angeordneten Transportarmen übergeben werden, bestehend aus einer Stapelstrecke aus endlosen, über Umlenkräder oder -rollen laufenden, intermittierend angetriebenen Zugmitteln, die mit aufragenden, auf Tragplatten befestigten Stapelstiften oder -nadeln versehen sind.

Bei einer aus der DE-PS 31 38 221 bekannten Vorrichtung dieser Art werden von einem Folienschlauch durch Querschweissnähte abgeschweisste Doppelbeutel auf von endlosen Ketten getragenen Stapelplatten abgelegt, die zur Aufnahme der Beutel beidseits ihrer Längsmittellinie eine Reihe von Stapelstiften aufweisen. Zur Trennung der Beutel ist ein beheiztes heb- und absenkbares Messer vorgesehen, das die in der Schneidstation befindlichen Stapel zwischen den Reihen der Stapelstifte durchtrennt, wobei die Stapelplatte das Widerlager für das Schneidmesser bildet. Da die Stapelplatten zugleich auch die Widerlager für die beheizten Messer bilden, müssen diese relativ gross und schwer ausgebildet werden.

Aufgabe der Erfindung ist es, eine Vorrichtung der eingangs angegebenen Art zu schaffen, die bei einfacherAnpassung an unterschiedliche Formate und wechselnde Bedingungen in einfacher Weise unterschiedliche Arten von Bearbeitungen an den Stapeln zulässt.

Erfindungsgemäss wird diese Aufgabe dadurch gelöst, dass zwei Stapelstrecken vorgesehen sind und dass zwischen den Stapelstrecken wahlweise unterschiedliche Werkzeuge zur Bearbeitung der intermittierend geförderten Stapel austauschbar und gestellfest angeordnet sind.

DieAnordnung von zwei Stapelstrecken ermöglicht es, wahlweise zwischen diesen gestellfeste Bearbeitungswerkzeuge anzuordnen, die in beliebiger Weise zusammenwirken können, da es nicht mehr erforderlich ist, als Gegenwerkzeug die intermittierend mitbewegten Stapelplatten miteinzubeziehen. Die beiden Stapelstrecken können entsprechend leichter ausgelegt werden, weil sie nur noch der Stapelung dienen und nicht mehr die Funktion von Gegenwerkzeugen übernehmen müssen.

Die Werkzeuge können aus einem im Bereich der Förderebene angeordneten gestellfesten Widerlager, dessen Länge der Länge der Stapel in Förderrichtung entspricht, und einem beheizten heb- und absenkbaren Schneidmesser entsprechender Länge bestehen, das in gestellfesten Rahmenteilen gelagert ist. Nach dieser Ausgestaltung lassen sich auf den Stapelstrecken gestapelte Doppelbeutel mittig trennen, wobei durch das beheizte Schneidmesser zugleich eine Verblockung der getrennten Stapel an den Schnittflächen erfolgt. Das Schneidmesser und das Widerlager lassen sich nach Bedarf austauschen oder auch gänzlich entfernen.

In weiterer Ausgestaltung der Erfindung ist vorgesehen, dass die Werkzeuge aus einer gestellfesten Widerlagerplatte und aus auf diese absenkbaren Stanz- oder Haltestempeln und/oder Perforiermesser bestehen. Eine derartige vorzugsweise mit Haltestempeln versehene Widerlagerplatte bietet den Vorteil, dass sie mit Aussparungen versehen werden kann, so dass Bearbeitungswerkzeuge auch unterhalb der Widerlagerplatte angeordnet werden können, die zur Bearbeitung der Stapel durch die Aussparungen treten. Beispielsweise kann also ein beheiztes Schneidmesser zum Durchtrennen der Stapel von unten durch die Widerlagerplatte hindurchtreten.

Die Zugmittel jeder Stapelstrecke, die vorzugsweise aus Zahnriemen bestehen, können auch mit nur einer Nadel oder einem Stift versehen sein, so dass nach der Trennung der Stapel durch einen Längsschnitt die Stapelhälften, die seitlich über die Stapelstrecken herabhängen, eine Drehung ausführen, wenn die Nadel oder der Stift seitlich, also exzentrisch angeordnet ist. Diese Drehung kann vorteilhaft sein, um die Schnittflächen von dem beheizten Trennmesser wegzubewegen.

Nach einer erfinderischen Ausgestaltung ist vorgesehen, dass die Längsträger der beiden Stapelstrecken in dem Endgestell auf einer Querachse drehfest um deren horizontale Achse gelagert und in ihrem mittleren oder vorderen Bereich über einen Stempel oder dergleichen auf einem das Endgestell mit dem Wicketergestellverbindenden Träger abgestützt sind, der mit Endgestell biegesteif verbunden und mit seinem vorderen Ende auf einer Querachse des Wicketergestells querverschieblich geführt ist, wobei das Endgestell auf bodenfesten Führungen in Querrichtung verschieblich oder verfahrbar geführt und eine Einrichtung zum Bewegen des Endgestells in Querrichtung vorgesehen ist. Zum Anpassen an unterschiedliche Formate werden beide Stapelstrecken gegeneinander verfahren. Zum Betreiben des Wicketers mit nur einer seitlichen Stapelung werden beide Stapelstrecken gemeinsam seitlich verfahren, und zwar so weit, dass die Stapelstrecken die Wicketerarme einer Seite zwischen sich einschliessen. Zum Betreiben der Vorrichtung mit nur einer seitlichen Stapelung braucht der Werkzeugsatz nicht ausgebaut zu werden, da er die Stapelung nicht beeinträchtigt.

Nach einer weiteren erfindungsgemässen Weiterbildung ist vorgesehen, dass die Längsträger der Stapelstrecken über mit diesen drehfest verbundene Gleitbuchsen auf der Querachse des Endgestells gelagert und beide Längsträger mit Gewindemuttern mit gegenläufigen Gewinden versehen sind, in die eine gemeinsame querverlaufende Spindelachse zur Verstellung des Abstandes der Stapelstrecken eingeschraubt ist, und dass die Längsträger der Stapelstrecken auf einer von dem Stempel oder dergleichen getragenen Gleitplatte abgestützt sind. Diese Ausgestaltung ermöglicht es, zur Anpassung an unterschiedliche Formate den Abstand der Stapelstrecken auf einfache Weise nur durch Betätigung der Spindel zu ändern.

Ein Ausführungsbeispiel der Erfindung wird nachstehend anhand der Zeichnung näher erläutert. In dieser zeigt
Fig. 1 eine Seitenansicht der Stapelvorrichtung,
Fig. 2 eine Draufsicht auf die Stapelvorrichtung nach Fig. 1,
Fig. 3 einen Querschnitt durch die Stapelvorrichtung längs der Linie III-III in Fig. 1 mit einem Trennmesser mit gestellfestem Widerlager und
Fig. 4 einen Schnitt durch die Stapelvorrichtung nach Fig. 1 im Bereich der Bearbeitungswerkzeuge mit einem anderen Werkzeugsatz.

In den Seitenteilen 1,2 des Wicketergestells 3 ist eine mit einem nicht dargestellten Antrieb versehene Welle 4 gelagert, die die paarweise angeordneten und mit Saugern oder Greifeinrichtungen versehenen Transportarme 5 trägt. Vor dem Wikketergestell 3 ist eine nicht dargestellte Querschweisstrenneinrichtung zum Abschweissen von Beuteln von einer Kunststoffschlauch- oder -halbschlauchbahn angeordnet, von der die rotierenden Transportarme 5 die fertigen Beutel oder Doppelbeutel übernehmen und auf die Stapelstifte 6, 7 der Stapelstrecken 8, 9 aufnadeln. Sobald auf einem Satz zusammengehöriger Stapelstifte oder -nadeln ein Stapel gebildet ist, werden die die Stapelstifte tragenden endlosen Zahnriemen intermittierend um eine so grosse Strecke bewegt, dass ein Satz neuer Stapelstifte oder -nadeln in die die Beutel von den Transportarmen abnehmende Position gelangt.

Die Seitenteile 11, 12 des Endgestells 10 sind durch einen vorderen Querträger 13 miteinander verbunden. Mitdiesem Querträger 13 ist biegesteif ein Längsträger 14 verbunden, der an seinem vorderen Ende mit einer Buchse 15 versehen ist, die auf der aus einem Rohr oder Rundstahl bestehenden Querachse 16 des Wicketergestells querverschieblich geführt ist. Die Querachse 16 ist durch Haltestücke 17, 18 mit den Seitenteilen 1, 2 des Wicketergestells 3 verbunden.

Das Endgestell 10 weist im Bereich seiner Seitenteil 11, 12jeweilszwei Laufrollen 19 auf, die in querverlaufenden bodenfesten Führungen geführt sind. Die Seitenteile 11,12 des Endgestells 1 0 sind auch in ihrem hinteren Bereich durch einen Querträger 20 ausgesteift, der auf seiner Unterseite eine querstehende Zahnstange 21 trägt, mit der das Ritzel 22 des bodenfest angeordneten Getriebemotors 23 kämmt. Durch Betätigung des Getriebemotors 23 lässt sich das Endgestell in Querrichtung auf den Laufrollen 19 verfahren, wobei der Langsträger 14 mitgenommen wird und über seine vordere Buchse 15 auf der Querachse 16 des Wikketergestells 3 entsprechend der Querverschiebung gleitet.

Die Längsträger 24 der beiden Stapelstrecken 8, 9 sind im Bereich des Endgestells 10 fest mit querstehenden Buchsen 25, vorzugsweise Kugelbüchsen, verbunden, die auf einer aus einem Rohr 26 oder dergleichen bestehenden Querachse, die in den Seitenteilen 11, 12 gehalten ist, querverschieblich geführt sind. Im Bereich ihrer vorderen Drittel sind die Längsträger 24 der beiden Stapelstrecken 8, 9 auf einer Gleitplatte 28 abgestützt, die von einem Stempel 29 getragen ist, der auf dem Längsträger 14 befestigt ist. Die Längsträger 24 der Stapelstrecken 8, 9 sind an ihren vorderen Enden gabelförmig mit Lagerstücken 30 versehen, zwischen denen die Umlenkräder 31 frei drehbar gelagert sind. Die hinteren Enden der Träger 24 sind ebenfalls gabelförmig mit Lagerstücken 32 versehen, zwischen denen die mit Antrieben versehenen Umlenkräder 33 gelagert sind. Die Längsträger 24 der beiden Stapelstrecken sind weiterhin mit querstehenden Gewindemuttern 34 versehen, in die die mit gegenläufigen Gewinden versehene Spindel 35 eingeschraubt ist, die in den Seitenteilen 11, 12 des Endgestells drehbar gelagert ist. Auf einer Seite durchsetzt die Spindel 35 das Seitenteil 12 und ist mit einem Handrad 36 versehen, über das sich der Abstand der Stapelstrecken 8, 9 einstellen lässt. Bei einer Verstellung des Abstandes gleiten die frei auskragenden Träger 24 der beiden Stapelstrecken auf der mit einem Gleitbelag versehenen Platte 28.

Der untere, das Wicketergestell 1 mit dem Endgestell 10 verbindende Längsträger 14 ist mit über Flansche 40 mit diesem verbundenen seitlichen Grundrahmenteilen 41,42 versehen, die Seitenteile 43, 44 tragen. Diese seitlich der Stapelstrecken 8, 9 angeordneten Seitenteile dienen der Aufnahme von die Stapel bearbeitenden Werkzeugen.

Bei dem Ausführungsbeispiel nach den Fig. 1 bis 3 ist auf den unteren Längsträger 14 ein Widerlager 45 aufgeschraubt, das mit die Schrauben aufnehmenden bodenseitigen Flanschen 46, 47 versehen ist. Die Oberseite des Widerlagers 45 ist zur Polsterung mit einer ausreichend wärmebeständigen Kunststoffleiste 48 versehen. Die Oberseite dieser Leiste 48 liegt im Bereich der Förderebene der von Platten 49 getragenen Stapelstifte 50. Die die Stapelstifte 50 tragenden Platten 49 sind abwechselnd mit paarweise parallel umlaufenden Zahnriemen 51, 52 verbunden.

An den Seitenteilen 43, 44 ist heb- und senkbar das beheizte Schneidmesser 53 angeordnet, das zwischen den Stapelstiften 50 die Stapel durchtrennt.

Bei dem Ausführungsbeispiel nach Fig. 4 ist eine gestellfeste Widerlagerplatte 55 vorgesehen, die mit einer mittleren Aussparung 56 versehen ist. Oberhalb der Widerlagerplatte 55 sind an den Seitenteilen 43, 44 absenkbare Haltestempel 57 und Perforiermesser 58 angeordnet. Unterhalb der Widerlagerplatte ist ein heb- und senkbares beheizbares Schneidmesser 59 angeordnet, das durch die Aussparung 56 greift. Nach Absenken der Haltestempel 57 lässt sich somit ein auf der Widerlagerplatte 50 liegender Stapel durch Heben des unteren Messers 59 durchtrennen.

Bei dem Ausführungsbeispiel nach Fig. 4 sind auf den Zahnriemen befestigten Platten 60 Nadeln 61 befestigt, auf die sich von den Tragarmen 5 die Beutel ohne vorherige Anbringung von Positionierlöchern aufnadeln lassen.

Ist jeweils exzentrisch, also aussermittig, nur eine Nadel 61 angebracht, schwenken die von diesen gehaltenen geteilten Stapel nach dem Durchtrennen mit dem beheizten Trennmesser 59, so dass die verblockten Schnittflächen von dem Schneidmesser 59 fortbewegt werden.

## Patentansprüche

1. Vorrichtung zum Stapeln von vorzugsweise mit Positionierlöchern versehenen flachen Gegenständen, vorzugsweise von von einer Kunststoffschlauch- oder -halbschlauchbahn abgeschweissten Beuteln, die vorzugsweise von einem sogenannten Wicketer mit um eine Achse rotierenden, paarweise angeordneten Transportarmen (5), übergeben werden, bestehend aus einer Stapelstrecke aus endlosen, über Umlenkräder oder -rollen laufenden, intermittierend angetriebenen Zugmitteln, die mit aufragenden, auf Tragplatten befestigten Stapelstiften oder -nadeln (6, 7), versehen sind, dadurch gekennzeichnet, dass zwei Stapelstrecken (8, 9) vorgesehen sind und dass zwischen den Stapelstrecken (8, 9) wahlweise unterschiedliche Werkzeuge (45, 53, 55-59) zur Bearbeitung der intermittierend geförderten Stapel austauschbar und gestellfest gelagert angeordnet sind.

2. Vorrichtung nach Anspruch 1, dadurch gekennzeichnet, dass die Werkzeuge aus einem im Bereich der Förderebene der Stapel angeordneten gestellfesten Widerlager (45), dessen Länge grösser als die Länge der Stapel in Förderrichtung ist, und einem beheizten oder kalten heb- und absenkbaren Schneidmesser (53) entsprechender Länge bestehen, das in gestellfesten Rahmenteilen (41 -44) gelagert ist.

3. Vorrichtung nach Anspruch 1, dadurch gekennzeichnet, dass die Werkzeuge aus einer gestellfesten Widerlagerplatte (55) und aus auf diese absenkbaren Stanz- oder Haltestempeln (57) und/oder Perforiermessern (58) bestehen.

4. Vorrichtung nach Anspruch 3, dadurch gekennzeichnet, dass die Widerlagerplatte (55) mit Aussparungen (56) zum Durchtritt von von unten angreifenden Werkzeugen, vorzugsweise einem beheizten Schneidmesser (59), versehen ist.

5. Vorrichtung nach einem der Ansprüche 1 bis 4, dadurch gekennzeichnet, dass die Zugmittel jeder Seite nur eine die Stapel fixierende Nadel (61) oder einen Stift tragen, die seitlich versetzt zu dem Stapel angeordnet sind.

6. Vorrichtung nach einem der Ansprüche 1 bis 5, dadurch gekennzeichnet, dass die Längsträger (24) der beiden Stapelstrecken (8, 9) in dem Endgestell (10) auf einer Querachse (26) drehfest um deren horizontale Achsen gelagert und in ihrem mittleren oder vorderen Bereich über einen Stempel (29) oder dergleichen auf einem das Endgestell (10) mit dem Wicketergestell (3) verbindenden Träger (14) abgestützt sind, der mit dem Endgestell (10) biegesteif verbunden und mit seinem vorderen Ende auf einer Querachse (16) des Wikketergestells (3) querverschieblich geführt ist, und dass das Endgestell (10) auf bodenfesten Führungen in Querrichtung verschieblich oder verfahrbar geführt und eine Einrichtung (20-23) zum Bewegen des Endgestells (10) in Querrichtung vorgesehen ist.

7. Vorrichtung nach Anspruch 6, dadurch gekennzeichnet, dass das Endgestell (10) auf Rollen (19) quer verfahrbar geführt ist.

8. Vorrichtung nach Anspruch 6 oder 7, dadurch gekennzeichnet, dass eine Quertraverse (20) des Endgestells (10) mit einer Zahnstange (21) versehen ist, mit der ein Ritzel (22) eines bodenfesten Getriebemotors (23) kämmt.

9. Vorrichtung nach einem der Ansprüche 1 bis 8, dadurch gekennzeichnet, dass die Längsträger (24) der Stapelstrecken (8, 9) über mit diesen drehfest verbundene Gleitbuchsen (25) auf der Querachse (26) des Endgestells (10) gelagert und beide Längsträger (24) mit Gewindemuttern (34) mit gegenläufigen Gewinden versehen sind, in die eine gemeinsame querverlaufende Spindel (35) zur Verstellung des Abstandes der Stapelstrecken (8, 9) relativ zueinander eingeschraubt ist, und dass die Längsträger (24) der Stapelstrecken (8, 9) auf einer von dem Stempel (29) oder dergleichen getragenen Gleitplatte (28) abgestützt sind.

10. Vorrichtung nach Anspruch 3, dadurch gekennzeichnet, dass die Werkzeuge aus Stanzwerkzeugen zum Ausstanzen von Grifflöchern bestehen.

## Claims

1. Apparatus for stacking flat articles which are preferably provided with locating holes and preferably consist of bags which have been severed by hot wire welding from a tubular or semitubular plastic film web and which are preferably supplied by a so-called wicketer comprising transport arms (5), which are arranged in pairs and rotate about an axis, which apparatus consists of a stacking line consisting of endless tensile means, which are trained around reversing wheels or reversing rollers and are intermittently driven and provided with upstanding stacking pins or needles (67), which are secured to carrying plates, characterized in that two stacking lines (8, 9) are provided and different tools (45, 53, 55 to 59) for processing the intermittently conveyed stacks are selectively and replaceably provided between the stacking lines (8,9) and are mounted in fixed positions relative to the frame.

2. Apparatus according to claim 1, characterized in that the tools consist of an abutment (45), which is fixed to the frame and disposed adjacent to the plane of conveyance of the stacks and has a length that exceeds the length of the stacks in the direction of conveyance, and a heated or cold cutter (53), which has a corresponding length and is mounted to be raised and lowered in frame portions (41 to 44) which are fixed to the frame.

3. Apparatus according to claim 1, characterized in that the tools consist of an abutment plate (55), which is fixed to the frame and of punching or retaining punches (57) and/or perforating cutters (58), which are adapted to be lowered onto said abutment plate.

4. Apparatus according to claim 3, characterized in that the abutment plate (55) isl)rovided with apertures (56) which constitute passages for tools which engage from below and which preferably consist of a heated cutter (59).

5. Apparatus according to any of claims 1 to 4, characterized in that the tensile means provided on each side carry only one needle (61 ) or pin for fixing the stacks and said needle or pin is laterally offset from the stack.

6. Apparatus according to any of claims 1 to 5, characterized in that the longitudinal beams (24) of the two stacking lines (8, 9) are mounted in the end frame (10) in that they are non-rotatably connected to a transverse axle (26) to be rotatable about the horizontal axis thereof and in their intermediate or forward portion are supported by a strut (29) or the like on a beam (14), which connects the end frame (10) to the wicketer frame (3) and which is rigidly connected to the end frame (10) and has a forward end that is transversely slidably guided on a transverse axle (16) of the wicketer frame (3) and the end frame (10) is in sliding or rolling contact with and guided in a transverse direction by tracks, which are fixed to the floor, and means (20 to 23) are provided for moving the end frame (10) in the transverse direction.

7. Apparatus according to claim 6, characterized in that the end frame (10) is guided to be transversely movable on rollers (19).

8. Apparatus according to claim 6 or 7, characterized in that a crossbeam (20) of the end frame (10) is provided with a rack (21) in mesh with a pinion (22) of a gearmotor (23), which is fixed on the ground.

9. Apparatus according to any of claims 1 to 8, characterized in that the longitudinal carriers (24) of the stacking lines (8, 9) are movably mounted on the transverse axle (26) of the end frame (10) by means of slide bushings (25), which are non-rotatably connected to said longitudinal beams, the two longitudinal beams (24) are provided with nuts (34) having mutually oppositely handed screw threads, a common transversely extending screw (33) for adjusting the distance between the stacking lines (8, 9) has been screwed into said nuts and the longitudinal beams (24) of the stacking lines (8, 9) are supported by a slide plate, which is carried by a strut (29) or the like.

10. Apparatus according to claim 3, characterized in that the tools consist of punching tools for punching grip holes.

## Revendications

1. Dispositif pour empiler des articles plats, de préférence munis de trous de positionnement, de préférence des sacs séparés par soudure à partir d'une feuille continue tubulaire ou semi-tubulaire en plastique, qui sont de préférence transmis par un dispositif appelé Wicketer comportant des bras de transport (5) disposés par paire et tournant autour d'un axe, ledit dispositif d'empilage consistant en une section d'empilage comportant des moyens de traction sans fin entraînés par intermittence par-dessus des poulies ou rouleaux de renvoi, lesdits moyens de traction étant pourvus de pointes ou d'aiguilles (6, 7) d'empilage verticales, fixées sur des plateaux porteurs, caractérisé en ce que deux sections d'empilage (3, 9) sont prévues et qu'entre les sections d'empilage (8, 9) sont disposés de manière à pouvoir être échangés et solidaires du bâti des outils divers au choix (45, 53, 55-59) pour usiner les piles avançant par intermittence.

2. Dispositif selon la revendication 1, caractérisé en ce que les outils consistent en une butée (45) solidaire du bâti, disposée au niveau du plan de transport des piles dont la longueur est supérieure à la longueur des piles en direction du sens de la marche, et en un couteau (53) de longueur correspondante, chauffé ou froid, pouvant être relevé et abaissé et qui est logé dans des parties des cadres (41-44) solidaires du bâti.

3. Dispositif selon la revendication 1, caractérisé en ce que les outils consistent en un plateau de butée (55) solidaire du bâti et en poinçons ou pointeaux de fixation (57) et/ou en couteaux de perforation (58).

4. Dispositif selon la revendication 3, caractérisé en ce que le plateau de butée (55) est pourvu d'ouvertures (56) pour le passage d'outils le traversant par le bas, de préférence des couteaux chauffés (59).

5. Dispositif selon l'une des revendications 1 à 4, caractérisé en ce que les moyens de traction de chaque côté ne portent qu'une aiguille (61 ) ou pointe fixant les piles, qui sont disposées latéralement et décalées par rapport aux piles.

6. Dispositif selon l'une des revendications 1 à 5, caractérisé en ce que les longerons (24) des deux sections d'empilage (8, 9) sont placés dans le bâti d'extrémité (10) sur une traverse (26) de manière à ne pas pouvoir tourner autour des axes horizontaux de cette dernière et s'appuyent en leur partie médiane ou avant par l'intermédiaire d'un étai (29) ou d'une pièce semblable sur une traverse (14) reliant le bâti d'extrémité (10) avec le bâti Wicketer (3), ladite traverse étant reliée de manière inflexible avec le bâti d'extrémité (10) et guidée par son extrémité avant sur une traverse (16) du bâti Wicketer (3) de manière à pouvoir être déplacée transversalement, que le bâti d'extrémité (10) peut être déplacé dans le sens transversal dans des rails fixés au sol et qu'un dispositif (20-23) est prévu en sens transversal pour déplacer le bâti d'extrémité (10).

7. Dispositif selon la revendication 6, caractérisé en ce que le bâti d'extrémité (10) est guidé de manière à se déplacer transversalement sur des rouleaux (19).

8. Dispositif selon la revendication 6 ou 7, caractérisé en ce qu'une traverse (20) du bâti d'extrémité (10) est pourvue d'une crémaillère (21) s'engrenant dans un pignon (22) d'un électroré- ducteur (23) fixé au sol.

9. Dispositif selon l'une des revendications 1 à 8, caractérisé en ce que les longerons (24) des sections d'empilage (8, 9) sont pourvus de douilles de guidage (25) reliées auxdites sections d'empilage de manière à ne pas pouvoir tourner sur la traverse (26) du bâti d'extrémité (10) et que les deux longerons (24) sont pourvus d'écrous filetés (34) ayant des filets en sens contraire dans lesquels estvissée une broche (35) commune dirigée en sens transversal pour régler la distance des sections d'empilage (8, 9) l'une par rapport à l'autre, et que les longerons (24) des sections d'empilage (8, 9) s'appuyent sur un plateau de glissement (28) qui est porté par le pointeau (29) ou une pièce semblable.

10. Dispositif selon la revendication 3, caractérisé en ce que les outils consistent en outils de poinçonnage pour découper les trous de poignée.
